# EUROPÄISCHE PATENTSCHRIFT

(11) **EP 3 094 416 B1**
(45) Veröffentlichungstag und Bekanntmachung des Hinweises auf die Patenterteilung: **05.07.2023**
(21) Anmeldenummer: 14805561.9
(22) Anmeldetag: 27.11.2014
(51) Int. Cl.: B05B 11/00

(54) **SPENDER FÜR FLÜSSIGKEITEN**
DISPENSER FOR LIQUIDS
DISTRIBUTEUR POUR LIQUIDES

(30) Priorität: 17.01.2014 DE 102014200867
(43) Veröffentlichungstag der Anmeldung: 23.11.2016
(73) Patentinhaber: Aptar Radolfzell GmbH, 78315 Radolfzell (DE)
(72) Erfinder: BRUDER, Thomas, 78467 Konstanz (DE); BAUMANN, Tobias, 78465 Konstanz (DE)
(74) Vertreter: Witte, Weller und Partner Patentanwälte mbB Stuttgart
(86) Internationale Anmeldenummer: PCT/EP2014/075753
(87) Internationale Veröffentlichungsnummer: WO 2015/106868

(56) Entgegenhaltungen:
- WO-A1-2004/004921
- WO-A1-2012/165727
- DE-A1- 3 909 633
- US-A- 4 201 317
- US-A1- 2005 189 377
- US-B1- 6 406 207

## Beschreibung

### ANWENDUNGSGEBIET UND STAND DER TECHNIK

Die Erfindung betrifft einen Flüssigkeitsspender für den Austrag von pharmazeutischen oder kosmetischen Flüssigkeiten oder Flüssigkeiten aus dem Lebensmittelbereich. Ein gattungsgemäßer Flüssigkeitsspender ist ausgestattet mit einem Flüssigkeitsspeicher, in dem die Flüssigkeit vor dem Austrag gelagert ist, mit einem Auslasskanal, durch den hindurch die Flüssigkeit an eine Umgebung abgegeben werden kann, und mit einer Pumpkammer, die ausgehend von einem Ausgangszustand mit maximalem Pumpkammervolumen durch eine manuelle Pumpbetätigung mittels einer Betätigungshandhabe volumetrisch verkleinerbar ist. Dabei ist bei einem gattungsgemäßen Flüssigkeitsspender zwischen dem Flüssigkeitsspeicher und der Pumpkammer eine Einlassventilanordnung vorgesehen, welche druckgesteuert öffnet, wenn in der Pumpkammer ein Unterdruck gegenüber dem Flüssigkeitsspeicher besteht. Weiterhin ist zwischen der Pumpkammer und der Austragöffnung eine Auslassventilanordnung vorgesehen.

Gattungsgemäße Spender sind aus dem Stand der Technik vielfach bekannt. Sie verfügen über eine Pumpe, die die Pumpkammer, die Einlassventilanordnung und die Auslassventilanordnung umfasst und die es gestattet, mittels einer manuell zu betätigenden Betätigungshandhabe Flüssigkeit auszutragen. Unter Flüssigkeit im Zusammenhang mit dieser Erfindung werden neben niederviskosen flüssigen Medien auch pastöse Medien verstanden.

Die gattungsgemäßen Flüssigkeitsspender, auf denen die Erfindung aufbaut, sind mobile Flüssigkeitsspender mit einem Flüssigkeitsspeicher von üblicherweise weniger als 200 ml, die meist als Einwegspender konzipiert sind und zusammen mit der durch sie auszutragenden Flüssigkeit verkauft werden.

Die Pumpeinrichtungen bekannter gattungsgemäßer Spender verfügen üblicherweise über Einlass- und Auslassventilanordnungen, die jeweils druckgesteuert arbeiten. Ein Überdruck im Flüssigkeitsspeicher gegenüber der Pumpkammer führt zum Öffnen der Einlassventilanordnung, sodass die Flüssigkeit in die Pumpkammer einströmen kann. Ein Überdruck in der Pumpkammer gegenüber einer den Spender umgebenden Atmosphäre führt zum Öffnen der Auslassventilanordnung, sodass Flüssigkeit ausgegeben werden kann. Bei Betätigung der Betätigungshandhabe wird die Pumpkammer verkleinert, wodurch bei der genannten Art von Spendern die Einlassventilanordnung schließt und die Auslassventilanordnung öffnet. Bei der nachfolgenden Vergrößerung der Pumpkammer im Zuge einer Rückhubbewegung und dem dadurch entstehenden Unterdruck öffnet die Einlassventilanordnung und die Auslassventilanordnung schließt. Flüssigkeit wird aus dem Flüssigkeitsspeicher in die Pumpkammer für den nächsten Austragvorgang angesogen.

Als problematisch an dem bekannten gattungsgemäßen Flüssigkeitsspendern wird angesehen, dass diese bei bestimmten Gestaltungen oder Umständen zur Leckage neigen. Dies gilt beispielsweise, wenn der Flüssigkeitsspender als Flüssigkeitsspeicher eine Tube aufweist. Wird diese Tube ungewollt zusammengedrückt, so kann dies ein gleichzeitiges Öffnen sowohl der Einlass- als auch der Auslassventilanordnung bewirken, sodass die Flüssigkeit aus dem Flüssigkeitsspeicher ungewollt entweicht. Auch kann der bei Lufttransport eines solchen Flüssigkeitsspenders auftretende geringe Umgebungsdruck bewirken, dass die Auslassventilanordnung und gegebenenfalls auch die Einlassventilanordnung öffnen. Auch in einer solchen Situation kann Flüssigkeit ungewollt entweichen.

Das Dokument US 2005/0189377 A1 offenbart Spender mit Schiebeventilen, die beim Niederdrücken eines Kopfstücks in Abhängigkeit des Hubwegs öffnen und schließen.

Die US 6406207 B1 offenbart einen Spender mit einer glockenförmigen Pumpkammer, die zur Bildung eines Auslassventils geschlitzt ist. Das Auslassventil kann mittels Flüssigkeitsdruck geöffnet werden. Weitere Gestaltungen von Spendern mit Auslassventilen, die zum Zwecke des Austrags von Flüssigkeit öffnen, sind den Dokumenten WO 2012/165727 A1, WO 2004/004921 A1 und DE 3909633 A1 zu entnehmen.

Aus der US 4201317 A ist ein Flüssigkeitsspender mit einem Abzug bekannt, der über ein druckabhängig öffnendes Auslassventil mit einer elastischen Ventilklappe verfügt. Dieses druckabhängig öffnende Auslassventil befindet sich bei nicht gedrücktem Abzug in einem gesicherten Zustand, in dem die Flüssigkeit nicht bis zu diesem Auslassventil gelangen kann. Erst durch Betätigung des Abzuges wird ein elastisches Bauteil, an dem auch die Ventilklappe vorgesehen ist, verlagert, so dass Flüssigkeit bis zur Ventilklappe strömen kann und dort diese bei ausreichendem Druck auslenkt und das Auslassventil so öffnet.

### AUFGABE UND LÖSUNG

Aufgabe der Erfindung ist es, einen gattungsgemäßen Flüssigkeitsspender dahingehend weiterzubilden, dass dieser einen verbesserten Schutz gegen Leckage aufweist. Erfindungsgemäß wird dies dadurch erreicht, dass die Auslassventilanordnung ein Schaltventil und ein Überdruckventil umfasst, wobei das Schaltventil unabhängig vom Flüssigkeitsdruck in der Pumpkammer in Reaktion auf eine Verlagerung der Betätigungshandhabe mechanisch zwangsgeöffnet wird und wobei das Überdruckventil druckgesteuert öffnet, wenn in der Pumpkammer ein Überdruck gegenüber dem Auslasskanal besteht.

Bei einem erfindungsgemäßen Flüssigkeitsspender ist somit vorgesehen, dass das Öffnen der Auslassventilanordnung in Art einer Zwangsöffnung erfolgt, worunter zu verstehen ist, dass die Verlagerung der Betätigungshandhabe ungeachtet des in der Pumpkammer bestehenden Drucks ein Öffnen der Auslassventilanordnung bewirkt. Die Betätigung der Betätigungshandhabe erfüllt somit eine Doppelfunktion, nämlich einerseits die genannte volumetrische Verkleinerung der Pumpkammer und andererseits die druckunabhängige Zwangsöffnung der Auslassventilanordnung durch Öffnen des Schaltventils.

Erfindungsgemäß ist die Auslassventilanordnung derart gestaltet, dass zumindest bis zu einem Grenzüberdruck ein Öffnen der Auslassventilanordnung alleine durch Überdruck in der Pumpkammer nicht stattfindet. Die Auslassventilanordnung ist demzufolge erfindungsgemäß derart ausgebildet, dass sie bei unbetätigter Betätigungshandhabe ein Öffnen verhindert.

Eine solche Auslassventilanordnung, die alleine durch einen Überdruck in der Pumpkammer nicht oder erst bei Erreichen eines erheblichen Überdrucks geöffnet werden kann, verhindert, dass es zu einem ungewollten Austragvorgang kommt, wenn auf anderem Wege als durch eine manuelle Betätigung ein Überdruck in der Pumpkammer gegenüber einer Umgebung besteht. Erfindungsgemäß ist das Schaltventil so ausgebildet ist, dass es durch Überdruck in der Pumpkammer in Richtung seiner Schließstellung gedrückt wird, so dass ein ungewolltes druckabhängiges Öffnen ohne Zerstörung des Spenders nicht erfolgen kann.

Eine besonders bevorzugte Ausgestaltung des Schaltventils der Auslassventilanordnung sieht vor, dass dieses Schaltventil eine mit der Betätigungshandhabe zwangsgekoppelte, insbesondere einstückig verbundene, erste Dichtfläche aufweist sowie eine gegenüber dieser ersten Dichtfläche bewegliche und an der ersten Dichtfläche im geschlossenen Zustand der Ausgangsventilanordnung anliegende zweite Dichtfläche aufweist. Dabei ist die zweite Dichtfläche gegenüber der ersten Dichtfläche beweglich und kann durch Verlagerung der Betätigungshandhabe auf einen an die erste Dichtfläche angrenzenden Öffnungsbereich geschoben werden, der so ausgebildet ist, dass er ein dichtes Anliegen der ersten Dichtfläche an der zweiten Dichtfläche verhindert.

Gemäß diesem Vorschlag ist das Schaltventil somit in Art eines Schiebeventils ausgebildet. Durch Verlagerung der Betätigungshandhabe und der mit ihr zumindest mittelbar, vorzugsweise jedoch unmittelbar, verbundenen ersten Dichtfläche wird die zweite Dichtfläche auf der ersten Dichtfläche verschoben, bis sie sich im an die erste Dichtfläche angrenzenden Öffnungsbereich zwangsläufig zumindest abschnittsweise derart von der ersten Dichtfläche löst, dass Flüssigkeit zwischen der ersten Dichtfläche und der zweiten Dichtfläche hindurchströmen kann.

Eine besonders vorteilhafte Ausgestaltung dessen sieht vor, dass im Öffnungsbereich, der sich an die erste Dichtfläche anschließt, ein rampenartiger Steg oder mehrere voneinander beabstandete rampenartige Stege vorgesehen ist bzw. sind, auf den die zweite Dichtfläche aufgeschoben wird, sodass beidseitig dieses Stegs eine Trennung der beiden Dichtflächen erfolgt. Vorzugsweise in dieser rampenartige Steg mit einer oder mehreren Unterbrechungsstelle versehen, an der eine Trennung der zweiten Dichtfläche von der Anlage am Öffnungsbereich erzwungen wird.

Als besonders vorteilhaft wird es angesehen, wenn jenes Bauteil, an dem die erste Dichtfläche vorgesehen ist, und jenes Bauteil, an dem die zweite Dichtfläche vorgesehen ist, miteinander über ein Federelement verbunden sind, welches bei der Überführung der zweiten Dichtfläche in den Öffnungsbereich gespannt wird.

Hierdurch wird erreicht, dass das Öffnen des Schaltventils durch Verlagerung der Betätigungshandhabe gleichzeitig zu einer Spannung im genannten Federelement führt. Bei Rücküberführung der Betätigungshandhabe in ihre Grundstellung wird das Schaltventil somit durch das genannte Federelement automatisch wieder geschlossen. Bei dem Federelement kann es sich um ein separates Federelement wie beispielsweise eine Schraubenfeder handeln. Vorzugsweise ist das Federelement jedoch ein elastischer formbarer Abschnitt, der einstückig mit der zweiten Dichtfläche ausgebildet ist und der sich an jenem Bauteil, an dem die erste Dichtfläche vorgesehen ist, insbesondere an der Betätigungshandhabe, abstützt. Das Federelement kann insbesondere also umlaufender verformbarer Steg an der Außenseite eines Pumpenwandungskörpers ausgebildet sein.

Erfindungsgemäß weist die Auslassventilanordnung neben dem erfindungsgemäß vorgesehenen Schaltventil auch ein separates Überdruckventil auf, welches druckgesteuert öffnet, wenn in der Pumpkammer ein Überdruck gegenüber dem Auslasskanal besteht.

Zusammen mit dem Schaltventil verfügt die Auslassventilanordnung somit über zwei separate Ventile, die seriell hintereinander zwischen der Pumpkammer und der Austragöffnung vorgesehen sind. Damit es zu einem Austragvorgang kommt, bedarf es des Öffnens sowohl des Schaltventils als auch des Überdruckventils.

Diese Gestaltung mit einem separaten Überdruckventil ist vor allen Dingen deswegen vorteilhaft, da dieses Überdruckventil im Zuge des Rückhubs der Betätigungshandhabe nach einem erfolgten Austragvorgang unmittelbar schließt, wenn das Pumpkammervolumen wieder zunimmt. Somit wird der beim Rückhub stattfindende Ansaugprozess in die Pumpkammer nicht dadurch verzögert, dass das Schaltventil nicht unmittelbar schließt.

Im Sinne einer einfachen Ausgestaltung des Flüssigkeitsspenders mit möglichst wenigen Bauteilen ist es von Vorteil, wenn mindestens die zweite Dichtfläche des Schaltventils um mindestens eine Dichtfläche des Überdruckventils einstückig zueinander ausgebildet sind, es ist somit ein gemeinsames vorzugsweise elastisch verformbares Bauteil vorgesehen, welches Dichtflächen beider separater Ventile zur Verfügung stellt.

Zur noch weiteren baulichen Vereinfachung wird es als vorteilhaft angesehen, wenn die Pumpkammer eine flexible Wandung aufweist, die ihre volumetrische Veränderbarkeit gestattet. Diese Wandung umgibt die Pumpkammer. Vorzugsweise handelt es sich um ein im Wesentlichen rotationssymmetrisches und an beiden Enden offenes Bauteil. Die genannte zweite Dichtfläche des Schaltventils und/oder die genannte Dichtfläche des Überdruckventils können in vorteilhafter Gestaltung einstückig mit dieser Wandung ausgebildet sein.

Es lässt sich somit eine besonders vorteilhafte Gestaltung des Flüssigkeitsspenders erzielen, bei dem die gesamte Auslassventilanordnung, umfassend das Schaltventil und das Überdruckventil, gemeinsam durch jenes auch die Wandung der Pumpkammer bildende Bauteil einerseits und die Betätigungshandhabe andererseits gebildet wird.

Das die Wandung der Pumpkammer bildende Bauteil kann gleichzeitig auch als Rückstellfeder des Flüssigkeitsspenders agieren. Insbesondere zu diesem Zweck ist es von Vorteil, wenn die Pumpkammerwandung umlaufend geschlossen ausgebildet ist und an einem ersten Ende einem im Wesentlichen zylindrischen ersten Abschnitt eines Außendurchmessers aufweist, der geringer als der Innendurchmesser eines im Wesentlichen zylindrischen zweiten Abschnitts an einem gegenüberliegenden zweiten Ende ist, wobei die Pumpkammerwandung im betätigten Zustand der Betätigungshandhabe derart verformt ist, dass der erste Abschnitt vom zweiten Abschnitt umgeben ist.

Eine solche Pumpkammerwandung hat bei unbetätigter Betätigungshandhabe eine in etwa kelchförmige Form. Durch Verlagerung der Betätigungshandhabe wird das in Hinblick auf den Durchmesser größere zweite Ende über das erste Ende geschoben und überlappt dieses bezogen auf die Komprimierungsrichtung der Pumpkammerwandung. Ein Verbindungsbereich, der die durchmesserverschiedenen zylindrischen Abschnitte verbindet, wirkt vorzugsweise als elastisch verformbares Federelement zum Zwecke der Rückstellung. Dieser Verbindungsbereich ist vorzugsweise dünnwandiger als die zylindrischen Bereiche ausgestaltet.

Eine vorteilhafte Gestaltung eines erfindungsgemäßen Flüssigkeitsspenders sieht vor, dass die Betätigungshandhabe mit der Pumpkammer und dem Schaltventil derart wirkgekoppelt ist, dass bei einer Betätigung der Betätigungshandhabe zunächst das Schaltventil geöffnet wird und nachfolgend die Pumpkammer verkleinert wird.

Bei einer solchen Gestaltung ist somit vorgesehen, dass eine Wechselwirkung zwischen der Verlagerung der Betätigungshandhabe und dem Pumpkammervolumen zunächst nicht gegeben ist, da im Zuge der beginnenden Verlagerung der Betätigungshandhabe zunächst nur das Schaltventil geöffnet wird. Erst wenn das Schaltventil geöffnet wird, kommt es zu einer verzögerten Wirkkopplung der Betätigung der Betätigungshandhabe und des Pumpkammervolumens.

### KURZBESCHREIBUNG DER ZEICHNUNGEN

Weitere Aspekte und Vorteile der Erfindung ergeben sich aus den Ansprüchen sowie den Ausführungsbeispielen, die anhand von Figuren nachfolgend erläutert werden. Dabei zeigen:
Fig. 1a bis 1c ein Ausführungsbeispiel eines erfindungsgemäßen Spenders im unbetätigten, teilbetätigten und betätigten Zustand.

### DETAILLIERTE BESCHREIBUNG DES AUSFÜHRUNGSBEISPIELS

Das nachfolgend beschriebene Ausführungsbeispiel stellt einen Flüssigkeitsspender dar, der verschiedene Sorten von Flüssigkeitsspeichern aufweisen kann. Da die erfindungsgemäße Gestaltung insbesondere bei als Tuben ausgebildeten Flüssigkeitsspeichern von Vorteil ist, sind nachfolgend solche tubenartigen Flüssigkeitsspeicher genannt. Dies ist jedoch exemplarisch zu verstehen.

Der nachfolgend beschriebene Spender verfügt über einen Austragkopf der auf dieser Tube oder einem anderweitigen Flüssigkeitsspeicher befestigt ist und der über eine volumetrisch veränderliche Pumpkammer verfügt, die durch die Verlagerung einer Betätigungshandhabe gegenüber einer zugeordneten Basis verkleinert werden kann, um Flüssigkeit auszutragen. Die nachfolgende Beschreibung der Funktionsweise findet unter der Annahme einer nicht mit Flüssigkeit befüllten Pumpkammer statt, da erfindungsgemäß vorgesehen ist, dass das Öffnen des Auslassventils der Pumpkammer ungeachtet eines sich bei der Betätigung einstellenden Flüssigkeitsdrucks stattfindet. Selbstverständlich wird im Normalbetrieb eines solchen Spenders die Pumpkammer mit Flüssigkeit befüllt, sodass sie bei einer Verringerung des Volumens der Pumpkammer ausgetragen werden kann.

Die Fig. 1a bis 1c zeigen eine Ausführungsform eines erfindungsgemäßen Spenders. Der exemplarisch tubenartige Flüssigkeitsspeicher 12 dieses Spenders ist nur partiell dargestellt. Der Austragkopf 20 des Spenders besteht aus nur drei Bauteilen, nämlich einer Basis 30, einer Betätigungshandhabe 40 mit einer Austragöffnung 42 und einem dazwischenliegenden Pumpkammerbauteil 50. Nicht dargestellt ist ein vorzugsweise bei erfindungsgemäßen Spendern vorgesehen Steigrohr, welches sind in den Flüssigkeitsspeicher 12 erstreckt.

Die Betätigungshandhabe 40 umfasst eine Druckfläche 43 sowie eine hiervon nach unten ragende Mantelfläche 44. Diese Mantelfläche 44 bildet gemeinsam mit einem inneren und einem äußeren umlaufenden Führungssteg 31, 32 auf Seiten der Basis 30 eine Führung, entlang derer die Betätigungshandhabe 40 in Richtung des Pfeils 2 verlagerbar ist.

Während die Basis 30 und die Betätigungshandhabe 40 aus einem vergleichsweise starren und bestimmungsgemäß unverformbaren Kunststoff wie PP oder PE bestehen, ist das zwischen ihnen angeordnete Pumpkammerbauteil 50 aus einem elastisch verformbaren Material wie beispielsweise einem Elastomer hergestellt. Das Pumpkammerbauteil 50 weist eine im Wesentlichen rotationssymmetrische Formgebung auf und ist an seinem unteren Ende 50b sowie an seinem oberen Ende 50a offen ausgestaltet. An beiden Enden 50a und 50b sind Halteabschnitte 51a, 51b vorgesehen, mittels derer das Bauteil 50 einerseits an der Basis 30 und andererseits an der Betätigungshandhabe 40 befestigt ist. Das Pumpkammerbauteil 50 wird daher beim Niederdrücken der Betätigungshandhabe 40 in Richtung des Pfeils 2 gestaucht. Das Bauteil 50 weist eine kelchartige Form auf, die über zwei in etwa zylindrische Bereiche 52a, 52b und einen Verbindungsbereich 52c dazwischen verfügt. Die Wandungsstärke des Bauteils ist im Verbindungbereich 52c gegenüber der mittleren Wandungsstärke in die zylindrischen Bereichen 52a, 52b verringert. Insbesondere der Verbindungsbereich 52c agiert im Betrieb als Feder, wie im Weiteren noch erläutert wird.

Das Pumpkammerbauteil 50 umgibt eine Pumpkammer 60 des Spenders, welche bestimmungsgemäß zum Austrag von Flüssigkeit volumetrisch verkleinert wird. Um den Austragvorgang zu ermöglichen sind eine Einlassventilanordnung 70 und eine Auslassventilanordnung 80 vorgesehen, die eingangsseitig- bzw. ausgangsseitig der Pumpkammer 60 angeordnet sind.

Die Einlassventilanordnung 70 verfügt über ein Einlassventil, welches durch eine Ventillippe 72 und eine an einem zentrischen Stift vorgesehene Gegenfläche 74 gebildet wird. Dieses Einlassventil öffnet in Abhängigkeit des Differenzdrucks zwischen der Pumpkammer 60 und dem Flüssigkeitsspeicher 12. Besteht in der Pumpkammer 60 im Zuge des Rückhubs ein Unterdruck, so öffnet das Einlassventil und lässt den Zustrom von Flüssigkeit in die Pumpkammer 60 zu. Zum Zwecke der baulichen Vereinfachung ist die Ventillippe 72 einstückig mit dem Pumpkammerbauteil 50 ausgestaltet.

Die Auslassventilanordnung 80 ist komplexer aufgebaut und in Figur 1a daher nochmals vergrößert dargestellt. Sie umfasst ein ebenfalls druckabhängig öffnendes Auslassventil 82 mit einer Dichtlippe 82a und einer Gegenfläche 82b, die an einem einstückig an der Betätigungshandhabe 40 vorgesehenen kragenartigen Steg 46 vorgesehen ist. Zusätzlich ist ein Schaltventil 84 Teil der Auslassventilanordnung. Dieses Schaltventil 84 verfügt über eine Ventillippe 84a, die ebenso wie die Ventillippe 82a einstückig am Pumpkammerbauteil 50 vorgesehen ist. Es verfügt weiterhin über eine zylindrische Gegenfläche 84b, die außenseitig der Ventillippe 84a angeordnet ist und einstückiger Teil der Betätigungshandhabe 40 ist.

Dieses Schaltventil 84 ist im unbetätigten Zustand des Spenders geschlossen. Die Dichtlippe 84b liegt von innen umlaufend an der Gegenfläche 84a an. Das Schaltventil 84 lässt sich auch durch eine Druckerhöhung in der Pumpkammer 60 nicht öffnen, da ein solch erhöhter Druck, erzielt beispielsweise durch Zusammendrücken der Tube 12, zwar die Einlassventilanordnung 70 und das Überdruckventil 82 öffnen kann, der Druck jedoch die Abdichtung am Schaltventil 84 noch verstärkt, statt dieses Ventil ebenfalls zu öffnen. Je höher der Druck in der Pumpkammer 60 und jenseits der Überdruckventils 82 ist, desto stärker wird die Ventillippe 84b gegen die Gegenfläche 84a gedrückt.

Anhand der Fig. 1b und 1c wird verdeutlicht, wie der Spender gemäß Fig. 1a funktioniert. Wird ausgehend vom Zustand der Fig. 1a die Betätigungshandhabe 40 in Richtung des Pfeils 2a nach unten gedrückt, so geht dies zwangsläufig mit einer Verformung des Pumpkammerbauteils 50 einher. Das Pumpkammerbauteil 50 wird jedoch zunächst nur in geringem Maße verformt, da das obere Ende des Bauteils 50 jenseits des oberen Halteabschnitts 51a unter elastischer Verformung eines umlaufenden Federbereichs 53 innenseitig des oberen Halteabschnitts 51a relativ zur Betätigungshandhabe 40 nach oben tiefer in diese hinein eintauchen kann.

Hierbei kommt es auch zu einer entsprechenden Relativbewegung zwischen der Ventillippe 84b und der Gegenfläche 84a in den Zustand der Fig. 1b. Die Dichtlippe 84b wird auf einen Öffnungsbereich 84c auf Seiten der Betätigungshandhabe 40 geschoben, der sich an die Gegenfläche 84b anschließt. In diesem Öffnungsbereich 84c ist einen gegenüber der Richtung des Pfeils 2a angestellte mehrfach unterbrochene Schräge 84d vorgesehen, die nicht vollständig umlaufend vorgesehen ist, sondern bezogen auf die Darstellungen auf der linken Seite eine Unterbrechung 84e aufweist.

Die Schräge 84d und die Unterbrechung 84e sorgen dafür, dass ein umlaufend dichtes Anliegen der Ventillippe 84a nicht mehr möglich ist. Die Ventillippe 84a trennt liegt zumindest im Bereich der Unterbrechung 84e von der Betätigungshandhabe 40. Das Schaltventil 84a ist nun geöffnet, so dass unter Druck stehendes Medium aus der Pumpkammer 60 nun entlang des Pfades 8 austreten kann.

Wird die Bewegung der Betätigungshandhabe 40 fortgesetzt, kommt es anschließend zu einer deutlichen Verformung des Pumpkammerbauteils 50. Hierbei wird der obere zylindrische Bereich 52a unter zunehmender elastischer Biege- und Streckverformung insbesondere im Verbindungsbereich 52c über den unteren zylindrischen Bereich 52b geschoben. Das Innenvolumen der Pumpkammer wird dabei reduziert, so dass darin unter Überdruck stehendes Medium entlang des Pfades 8 ausgetragen wird.

Wird nach Abschluss des Austragvorgangs die Betätigungshandhabe 40 zurück in die Ausgangslage der Fig. 1a rücküberführt, so schließt unmittelbar das Überdruckventil 82, so dass ein Unterdruck in der Pumpkammer 60 entsteht, der geeignet ist, neues Medium aus dem Flüssigkeitsspeicher 12 anzusaugen. Die Federkraft durch den Federbereich 53 sorgt dafür, dass auch die Dichtlippe 84b des Schaltventils 84 wieder zurückverlagert wird, so dass sie gegen Ende des Rückhubs wieder dichtend an ihrer Gegenfläche 84a anliegt.

## Patentansprüche

1. Flüssigkeitsspender für den Austrag von pharmazeutischen oder kosmetischen Flüssigkeiten oder Flüssigkeiten aus dem Lebensmittelbereich mit
- einem Flüssigkeitsspeicher (12), in dem die Flüssigkeit vor dem Austrag gelagert ist,
- einem Auslasskanal (42), durch den hindurch die Flüssigkeit an eine Umgebung abgegeben werden kann,
- einer Pumpkammer (60), die ausgehend von einem Ausgangszustand mit maximalem Pumpkammervolumen durch eine manuelle Pumpbetätigung mittels einer Betätigungshandhabe (40) volumetrisch verkleinerbar ist,
wobei
- zwischen dem Flüssigkeitsspeicher (12) und der Pumpkammer (60) eine Einlassventilanordnung (70) vorgesehen ist, welche druckgesteuert öffnet, wenn in der Pumpkammer (60) ein Unterdruck gegenüber dem Flüssigkeitsspeicher (12) besteht, und
- zwischen der Pumpkammer (60) und der Austragöffnung (42) ein Auslassventilanordnung (80) vorgesehen ist,
wobei
die Auslassventilanordnung (80) ein Schaltventil (84) und ein Überdruckventil (82) umfasst, wobei das Schaltventil (84) unabhängig vom Flüssigkeitsdruck in der Pumpkammer (60) in Reaktion auf eine Verlagerung der Betätigungshandhabe (40) mechanisch zwangsgeöffnet wird, und wobei das Überdruckventil (82) druckgesteuert öffnet, wenn in der Pumpkammer (60) ein Überdruck gegenüber dem Auslasskanal (42) besteht, **dadurch gekennzeichnet, dass**
die Auslassventilanordnung (80) bei unbetätigter Betätigungshandhabe (40) ein Öffnen verhindert und das Schaltventil (84) derart ausgestaltet ist, dass es bei unbetätigter Betätigungshandhabe (40) durch Überdruck in der Pumpkammer (60) in Richtung einer Schließstellung gedrückt wird.

2. Flüssigkeitsspender nach Anspruch 1,
**dadurch gekennzeichnet, dass**
die Auslassventilanordnung (80) derart ausgebildet ist, dass sie bei unbetätigter Betätigungshandhabe ein Öffnen bis mindestens zu einem Überdruck in der Pumpkammer (60) von 700 mbar, vorzugsweise 1500 mbar, gegenüber dem Auslasskanal verhindert

3. Flüssigkeitsspender nach Anspruch 2
**dadurch gekennzeichnet, dass**
das Schaltventil (84) eine mit der Betätigungshandhabe (40) zwangsgekoppelte oder an dieser vorgesehen erste Dichtfläche (84a) sowie eine gegenüber der ersten Dichtfläche (84b) bewegliche und an der ersten Dichtfläche (84a) im geschlossenen Zustand des Auslassventilanordnung anliegende zweite Dichtfläche (84b) aufweist, wobei durch die Verlagerung der Betätigungshandhabe (40) die zweite Dichtfläche (84b) auf einen an die erste Dichtfläche angrenzenden Öffnungsbereich (84c) geschoben wird, der so ausgebildet ist, dass er ein dichtes Anliegen der der zweiten Dichtfläche (84b) verhindert.

4. Flüssigkeitsspender nach Anspruch 3,
**dadurch gekennzeichnet, dass**
das Bauteil (40), an dem die erste Dichtfläche (84a) vorgesehen ist, und das Bauteil (50), an dem die zweite Dichtfläche (84b) vorgesehen ist, miteinander über ein Federelement (53) verbunden sind, welches bei der Überführung der zweiten Dichtfläche (84b) in den Öffnungsbereich (84c) gespannt wird.

5. Flüssigkeitsspender nach einem der vorstehenden Ansprüche,
**dadurch gekennzeichnet, dass**
mindestens die zweite Dichtfläche (84b) des Schaltventils (84) und mindestens eine Dichtfläche (82a) des Überdruckventils einstückig ausgebildet sind.

6. Flüssigkeitsspender nach einem der vorstehenden Ansprüche,
**dadurch gekennzeichnet, dass**
die Pumpkammer (60) eine flexible Wandung (50) aufweist, die die volumetrische Veränderbarkeit der Pumpkammer ermöglicht, wobei vorzugsweise die zweite Dichtfläche (84b) des Schaltventils (84) und/oder eine Dichtfläche (82a) des Überdruckventils (82) einstückig mit dieser Wandung (50) verbunden sind.

7. Flüssigkeitsspender nach Anspruch 6,
**dadurch gekennzeichnet, dass**
- die Pumpkammerwandung (50) umlaufend geschlossen ausgebildet ist und an einem ersten Ende (50b) einen im Wesentlichen zylindrischen ersten Abschnitt (52b) eines Außendurchmesser aufweist, der geringer als der Innendurchmesser eines im Wesentlichen zylindrischen zweiten Abschnitts (52a) an einem gegenüberliegenden zweiten Ende (50a) ist, und
- die Pumpkammerwandung im betätigten Zustand der Betätigungshandhabe derart verformt ist, dass der erste Abschnitt (52b) vom zweiten Abschnitt (52b) umgeben ist.

8. Flüssigkeitsspender nach Anspruch 1,
**dadurch gekennzeichnet, dass**
die Betätigungshandhabe (40) derart mit der Pumpkammer (60) und dem Schaltventil (84) wirkgekoppelt ist, dass bei einer Betätigung der Betätigungshandhabe (40) zunächst das Schaltventil (84) geöffnet wird und nachfolgend die Pumpkammer (60) verkleinert wird.

9. Flüssigkeitsspender nach einem der vorstehenden Ansprüche,
**dadurch gekennzeichnet, dass**
der Flüssigkeitsspeicher (12) als kollabierbarer Flüssigkeitsspeicher (12) ausgebildet ist, insbesondere als Tube.

## Claims

1. Liquids dispenser for discharging pharmaceutical or cosmetic liquids, or liquids of the foodstuff sector, having
- a liquids reservoir (12) in which the liquid is stored prior to discharging;
- an outlet duct (42) through which the liquid may be dispensed to an environment;
- a pump chamber (60) which, proceeding from an initial state having the maximum pump chamber capacity, is volumetrically reducible by manual actuation of the pump by means of an actuation handle (40);
wherein
- an inlet valve assembly (70) is provided between the liquids reservoir (12) and the pump chamber (60), which inlet valve assembly (70) is opened in a pressure-controlled manner when there is negative pressure in the pump chamber (60) in relation to the liquids reservoir (12); and
- an outlet valve assembly (80) is provided between the pump chamber (60) and the discharge opening (42),
wherein
the outlet valve assembly (80) comprises a switch valve (84) and a pressure relief valve (82), wherein the switch valve (84), independently of the liquid pressure in the pump chamber (60), as a reaction to the actuation handle (40) being displaced is forcibly opened in a mechanical manner, and wherein the pressure relief valve (82) is opened in a pressure-controlled manner when there is positive pressure in the pump chamber (60) in relation to the outlet duct (42),
**characterized in that**
the outlet valve assembly (80) in the event of a non-actuated actuation handle (40) prevents opening, and the switch valve (84) is designed in such a manner that the latter in the event of a non-actuated actuation handle (40) by positive pressure in the pump chamber (60) is pushed in the direction of a closed position.

2. Liquids dispenser according to Claim 1,
**characterized in that**
the outlet valve assembly (80) is configured in such a manner that the latter in the case of the actuation handle not being actuated prevents opening in relation to the outlet duct at least up to a positive pressure in the pump chamber (60) of 700 mbar, preferably 1500 mbar.

3. Liquids dispenser according to Claim 2,
**characterized in that**
the switch valve (84) has a first sealing face (84a) which is forcibly coupled to the actuation handle (40) or is provided thereon, and a second sealing face (84b) which is movable in relation to the first sealing face (84a) and in the closed state of the outlet valve assembly bears on the first sealing face (84a), wherein by displacing the actuation handle (40) the second sealing face (84b) is traversed onto an opening region (84c) which is contiguous to the first sealing face and which is configured such that said opening region (84c) prevents the second sealing face (84b) bearing thereon in a tight manner.

4. Liquids dispenser according to Claim 3,
**characterized in that**
the component (40) on which the first sealing face (84a) is provided, and the component (50) on which the second sealing face (84b) is provided, are interconnected by a sprung element (53) which is tensioned when the second sealing face (84b) is transferred into the opening region (84c).

5. Liquids dispenser according to one of the preceding claims,
**characterized in that**
at least the second sealing face (84b) of the switch valve (84) and at least one sealing face (82a) of the pressure relief valve are integrally configured.

6. Liquids dispenser according to one of the preceding claims,
**characterized in that**
the pump chamber (60) has a flexible wall (50) which enables volumetric variability of the pump chamber, wherein preferably the second sealing face (84b) of the switch valve (84) and/or a sealing face (82a) of the pressure relief valve (82) are/is integrally connected to this wall (50).

7. Liquids dispenser according to Claim 6,
**characterized in that**
- the pump chamber wall (50) is configured so as to be closed in an encircling manner and has at one first end (50b) a substantially cylindrical first portion (52b) of an external diameter which is smaller than the internal diameter of a substantially cylindrical second portion (52a) at an opposite second end (50a); and
- the pump chamber wall in the actuated state of the actuation handle is deformed in such a manner that the first portion (52b) is surrounded by the second portion (52b).

8. Liquids dispenser according to Claim 1,
**characterized in that**
the actuation handle (40) is operationally coupled to the pump chamber (60) and to the switch valve (84) in such a manner that in the case of the actuation handle (40) being actuated, the switch valve (84) is initially opened and the pump chamber (60) is subsequently reduced in size.

9. Liquids dispenser according to one of the preceding claims,
**characterized in that**
the liquids dispenser (12) is configured as a collapsible liquids dispenser (12), in particular as a tube.

## Revendications

1. Distributeur de liquide destiné à extraire des liquides pharmaceutiques ou cosmétiques ou des liquides du secteur alimentaire et présentant
- un réservoir de liquide (12) dans lequel le liquide est conservé avant son extraction,
- un canal de sortie (42) par lequel le liquide peut être délivré à un environnement,
- une chambre (60) de pompe qui, partant d'un état initial dont le volume de chambre de pompe est maximum peut diminuer de volume par actionnement manuel d'une pompe au moyen d'une poignée d'actionnement (40),
- entre le réservoir de liquide (12) et la chambre (60) de pompe, un ensemble (70) de soupape d'entrée qui s'ouvre par l'action d'une pression étant prévu lorsqu'une dépression par rapport au réservoir de liquide (12) règne dans la chambre (60) de pompe et
- un ensemble (80) de soupapes de sortie étant prévu entre la chambre (60) de pompe et l'ouverture d'extraction (42),
dans lequel
l'ensemble (80) de soupapes de sortie comporte une soupape de commutation (84) et une soupape de surpression (82), la soupape de commutation (84) s'ouvrant mécaniquement de manière forcée indépendamment de la pression du liquide qui règne dans la chambre (60) de pompe en réaction à un déplacement de la poignée d'actionnement (40), et
la soupape de surpression (82) s'ouvrant sous l'action d'une pression lorsqu'une surpression par rapport au canal de sortie (42) règne dans la chambre (60) de pompe,
**caractérisé en ce que**,
lorsque la poignée d'actionnement (40) n'est pas actionnée, l'ensemble (80) de soupapes de sortie empêche une ouverture et **en ce que** la soupape de commutation (84) est configurée de telle sorte qu'elle est pressée dans la direction d'une position de fermeture par le biais d'une surpression dans la chambre (60) de pompe lorsque la poignée d'actionnement (40) n'est pas actionnée.

2. Distributeur de liquide selon la revendication 1, **caractérisé en ce que** l'ensemble (80) de soupapes de sortie est configuré de telle sorte que lorsque la poignée d'actionnement n'est pas actionnée, il empêche une ouverture au moins jusqu'à ce qu'une surpression de 700 mbars et de préférence de 1 500 mbars, par rapport au canal de sortie règne dans la chambre (60) de pompe.

3. Distributeur de liquide selon la revendication 2, **caractérisé en ce que** la soupape de commutation (84) présente une première surface d'étanchéité (84a) raccordée de manière forcée à la poignée d'actionnement (40) ou prévue sur cette dernière, ainsi qu'une deuxième surface d'étanchéité (84b) qui est mobile par rapport à la première surface d'étanchéité (84a) et repose contre la première surface d'étanchéité (84a) lorsque l'ensemble de soupapes de sortie est en position fermée, par le biais du déplacement de la poignée d'actionnement (40), la deuxième surface d'étanchéité (84b) étant déplacée sur une partie d'ouverture (84c) adjacente à la première surface d'étanchéité qui est configurée de manière à empêcher un placement étanche de la deuxième surface d'étanchéité (84b).

4. Distributeur de liquide selon la revendication 3, **caractérisé en ce que** le composant (40) sur lequel la première surface d'étanchéité (84a) est prévue et le composant (50) sur lequel la deuxième surface d'étanchéité (84b) est prévue sont reliés l'un à l'autre au moyen d'un élément élastique (53) qui est serré lorsque la deuxième surface d'étanchéité (84b) est transférée dans la partie d'ouverture (84c).

5. Distributeur de liquide selon l'une des revendications précédentes, **caractérisé en ce qu'**au moins la deuxième surface d'étanchéité (84b) de la soupape de commutation (84) et au moins une surface d'étanchéité (82a) de la soupape de surpression sont formées d'un seul tenant.

6. Distributeur de liquide selon l'une des revendications précédentes, **caractérisé en ce que** la chambre (60) de pompe présente une paroi flexible (50) qui permet la modification du volume de la chambre de pompe, de préférence la deuxième surface d'étanchéité (84b) de la soupape de commutation (84) et/ou une surface d'étanchéité (82a) de la soupape de surpression (82) étant reliées d'un seul tenant à cette paroi (50).

7. Distributeur de liquide selon la revendication 6, **caractérisé en ce que**
- la paroi (50) de la chambre de pompe a une périphérie fermée et présente à une première extrémité (50b) une première section (52b) essentiellement cylindrique d'un diamètre extérieur plus petit que le diamètre intérieur d'une deuxième section (52a) essentiellement cylindrique d'une deuxième extrémité (50a) opposée et
- la paroi de la chambre de pompe est déformée lorsque la poignée d'actionnement est actionnée de telle sorte que la première section (52b) soit entourée par la deuxième section (52b).

8. Distributeur de liquide selon la revendication 1, **caractérisé en ce que** la poignée d'actionnement (40) est accouplée fonctionnellement à la chambre (60) de pompe et à la soupape de commutation (84) de telle sorte que lorsque la poignée d'actionnement (40) est actionnée, la soupape de commutation (84) est d'abord ouverte et ensuite la chambre (60) de pompe devient plus petite.

9. Distributeur de liquide selon l'une des revendications précédentes, **caractérisé en ce que** le réservoir de liquide (12) est configuré comme réservoir de liquide (12) écrasable, en particulier comme tube.
